# EUROPÄISCHE PATENTSCHRIFT

(11) **EP 0 316 752 B1**
(45) Veröffentlichungstag und Bekanntmachung des Hinweises auf die Patenterteilung: **28.08.1991**
(21) Anmeldenummer: 88118700.9
(22) Anmeldetag: 10.11.1988
(51) Int. Cl.: E01C 23/06, E01C 19/46

(54) **Einrichtung zur Sanierung von Strassenaufbauschichten**
Apparatus for reconstructing layers of road surfacings
Dispositif de restauration des couches de revêtement routier

(30) Priorität: 18.11.1987 CH 4481/87
(43) Veröffentlichungstag der Anmeldung: 24.05.1989
(73) Patentinhaber: EGLI AG, CH-8623 Wetzikon (CH)
(72) Erfinder: Egli, Urs, CH-8623 Wetzikon (CH)
(74) Vertreter: Petschner, Goetz

(56) Entgegenhaltungen:
- EP-A- 0 162 792
- FR-A- 2 481 336
- GB-A- 2 024 290
- US-A- 4 011 023
- CIVIL ENINEERING, November 1984, Seiten 34-36,38,40,54, London, GB; "Pavement recycling"
- INTERNATIONAL CONSTRUCTION, Band 23, Nr. 11, November 1984, Seite 88, Haywards Heath, GB; "CMI cold recycler has high production"

## Beschreibung

Die vorliegende Erfindung betrifft eine Einrichtung zur Herstellung, insbesondere Sanierung von Strassenaufbauschichten, vorzugsweise unter Wiederverwendung der von der Strasse abgetragenen Altmaterialien.

Im Bereich der Strassensanierungen steht das sogenannte Kaltrecycling im Vordergrund, bei dem versucht wird, das von der Strassenoberfläche durch Aufbrechen oder Fräsen abgetragene bituminöse Belagsmaterial wiederzuverwenden. Hierbei wird das Altmaterial zunächst einem Brechwerk zur Brechung und Homogenisierung zugeführt, um dann das Altmaterial unter Zusatz von Bitumenemulsion in einem Mischwerk einbaufertig aufzubereiten, wonach das Material auf die zu sanierende Strasse aufgebracht wird.

Die hierfür zur Verfügung stehenden Maschinen sind allerdings nur unzureichend rationell einsetzbar und nur in der Lage, Altasphalt im Kaltrecycling-Verfahren an Ort zu bewältigen (siehe z.B. CIVIL ENGINEERING, November 1984, London, GB, Seiten 38, 40, 54; "Pavement recycling").

Eine Aufbereitung anderer Materialien oder eine Stabilisierung von Altkies oder weiterer Altmaterialien konnte hingegen bisher so nicht durchgeführt werden.

Aufgabe der vorliegenden Erfindung ist deshalb die Schaffung einer Einrichtung der vorgenannten Art, welche gestattet, an Ort ein von der Materialbeschaffenheit relativ unabhängiges Kaltrecycling-Sanierungsverfahren von Strassen rationell und umweltfreundlich durchzuführen.

Dies wird erfindungsgemäss erreicht durch ein, auf einem von motorisch antreibbaren Fahrwerken getragenen Chassis abgestütztes Aufnahmesilo für das Altmaterial, das einem nachgesetzten Brechwerk vorzugsweise dosierbar zuführbar ist, wobei das Brechwerk über dosierende Fördermittel mit einem ebenfalls auf dem Chassis abgestützten Mischwerk in Verbindung steht, dem Zusatz-Materialkomponenten aus mindestens einem, auf dem Chassis abgestützten Zusatzbehälter zuführbar sind und aus dem das einbaufertig aufbereitete Material über Förderschnecken einer vom Chassis nachgezogenen Einbaubohle zuführbar ist.

Eine solche Einrichtung kann nun nicht nur das von der Strasse abgetragene Altmaterial kontinuierlich aufnehmen, homogenisieren, aufbereiten und wieder einbauen, sondern gestattet auch neben dem Kaltrecycling von gefrästen resp. gebrochenem Altasphalt die Erstellung von Kaltmischfundationsschichten mit Bitumenemulsionen sowie u.a. die hydraulische Stabilisierung verschiedenster mineralischer Grundmaterialien und deren direkten Einbau zu Trag- und Fundationsschichten.

Somit wird es mit dieser erfindungsgemässen Einrichtung möglich, nicht nur bituminöse Beläge zu erneuern, sondern auch nicht mehr genügend tragfähige Strassen zu sanieren, indem zunächst der abgefräste Altasphalt zwischengelagert und der bestehende Koffer, beispielsweise nicht frostsicherer Kiessand, in vorgegebener Schichtdicke, z.B. 15 cm, ausgebaggert wird. Dieses Material gelangt dann zunächst in den Aufnahmesilo der erfindungsgemässen Einrichtung, um von dieser dann nach der Aufbereitung mit Bitumenemulsion und/oder Zement, Kalk, Flugasche u.s.w. als Kaltmischfundationsschicht wieder direkt eingebaut zu werden. Danach wird der zwischengelagerte Altasphalt der erfindungsgemässen Einrichtung zugeführt, von dieser aufbereitet und dann als Tragschicht oder Endbelag direkt eingebaut. Zudem kann dann mit der gleichen erfindungsgemässen Einrichtung noch eine Deck- resp. Verschleiss-Schicht mit Kaltmikrobelag aufbereitet und wieder direkt eingebaut werden.

Eine auf solche Weise sanierte Strasse übertrifft die Qualitäten von nach bisherigen Kaltrecycling-Verfahren sanierten Strassen und erweitert dessen Anwendungsgebiet ganz entscheidend, wobei die Sanierung mit der erfindungsgemässen Einrichtung zudem kostengünstiger und wesentlich umweltfreundlicher durchführbar ist.

Entsprechend bestehen vorteilhafte Ausgestaltungen der erfindungsgemässen Einrichtung dann, wenn die dosierenden Fördermittel zwischen dem Brechwerk und dem Mischwerk ein Schrapperband umfassen, wenn ferner das Chassis kastenförmig ausgebildet und in Zusatzbehälter für Treibstoff, Additive und Hydrauliköl aufgeteilt ist und wenn weiter das Chassis einen vorzugsweise auswechselbaren Zusatzbehälter für körnige resp. staubförmige Komponenten umfasst, dessen schneckengesteuerter Auslass oberhalb der Fördermittel entweder vor dem Brechwerk oder vor dem Mischwerk ausmündet.

Eine weitere vorteilhafte Ausgestaltung ist gegeben, wenn das Chassis einen Zusatzbehälter trägt, welcher der Aufnahme von Bitumenemulsion oder Wasser oder dgl. dient und welcher zur Aufnahme von Strahlungswärme wenigstens teilweise die Haupt-Motoreinheit umgibt.

Hervorragende Ergebnisse werden weiter dann erreicht, wenn die Haupt-Motoreinheit einen Dieselmotor umfasst, dessen Kühlwasserkreislauf und/oder dessen Abgasstrom zum Wärmeaustausch durch das Mischwerk geführt ist, resp. dessen Kühlwasserkreislauf der Vorheizung der Zusatzkomponenten dient.

Eine beispielsweise Ausführungsform des Erfindungsgegenstandes ist nachfolgend anhand der Zeichnung näher erläutert.

Es zeigen:

- Fig. 1: eine schematische Seitenansicht der erfindungsgemässen Einrichtung zur Sanierung von Strassenaufbauschichten;
- Fig. 2: eine schematische Draufsicht entlang der Schnittlinie II-II in Fig. 1;
- Fig. 3: eine schematische Teil-Draufsicht entlang der Linie III-III in Fig. 1;
- Fig. 4: eine schematische Queransicht entlang der Schnittlinie IV-IV in Fig. 1; und
- Fig. 5: eine schematische Queransicht entlang der Schnittlinie V-V in Fig. 1.

Die in den Fig. 1 bis 5 schematisch dargestellte Einrichtung zur Sanierung von Strassenaufbauschichten umfasst ein Chassis 3 aus einem sogenannten Knickrahmen mit dem Vorderwagen-Grundrahmen 3′ und dem Hinterwagen-Grundrahmen 3˝, welche je auf Fahrwerke 1 und 1′ resp. 2 und 2′ abgestützt sind (Fig. 2). Die Rahmen sind aus statischen Gründen vorzugsweise kastenförmig ausgestaltet und geben so Gelegenheit zur Bildung von Kammern zur Aufnahme von Brennstoff, Hydrauliköl und flüssigen Additiven (nicht näher gezeigt). Die Fahrwerke 1, 1′, 2 und 2′ können handelsübliche, hydraulisch angetriebene Raupen-Einzelfahrwerke sein, die gestatten, die relativ lange und schwere Einrichtung fortzubewegen. Fahrzeuge dieser Art sind ansich bekannt, so dass sich hier ein detaillierter Beschrieb vom Aufbau, Antrieb und Steuerung erübrigt.

Erfindungswesentlich ist hier, dass auf dem Chassis 3 frontseitig ein Aufnahmesilo 4 für das vorzugsweise Altmaterial angeordnet ist, von wo das Altmaterial einem nachgesetzten Brechwerk 5 zugeführt werden kann, in dem das Altmaterial gebrochen und homogenisiert wird. Vorzugsweise ist die Anordnung so, dass das Material im Silo 4 über eine Schrägfläche zum Brechwerk 5 resp. zu einem sogenannten Schrapperband 6 rutscht, wobei ein einfacher Dosierrechen genügt, eine geeignete Ueberkornausscheidung zu bewirken (nicht gezeigt). Für den Transport des Altmaterials vom Silo in das Brechwerk sind aber auch Rüttelflächen u. dgl. denkbar.

Das Brechwerk umfasst einen Brecher sowie eine Kalibriervorrichtung, die geeignet ist, alle grösseren Materialbrocken vom unteren Schrapperband 6 aufzunehmen und in den Bereich des Brechers zu führen (nicht gezeigt).

Erfindungsgemäss ist weiter dem Brechwerk 5 ein Mischwerk 7 nachgeordnet und auf dem Chassis 3 abgestützt, wobei das Brechwerk 5 über dosierende Fördermittel mit dem Mischwerk 7 in Verbindung steht.

Das Fördermittel kann hier das vorerwähnte Schrapperband 6 sein, wobei dessen Transportgeschwindigkeit sowie die Grösse der zweckmässig schiebergesteuerten Austrittsöffnung am Brechwerk 5 eine volumetrische Dosierung erlauben (nicht gezeigt).

Das Mischwerk 7 ist vorteilhaft ein Zweiwellen-Mischer 18 (Fig. 5) für einen grösstmöglichen Mischeffekt insbesondere auch für die Aufbereitung von Stabilisationsmaterial.

Das Mischwerk 7 schiebt dann sein Mischgut vor eine, am Ende des Chassis 3 angeordnete sogenannte Einbaubohle 14, wo das einbaufertige Material von Förderschnecken 13 aufgenommen und gleichmässig auf die Breite der Einbaubohle 14 verteilt wird. Der Einbau des aufbereiteten Mischgutes mittels Einbaubohle ist bekannt und muss hier nicht näher erläutert werden.

Neben den bereits erwähnten, nicht gezeigten Kammern im Chassis 3 für Brennstoff, Hydrauliköl und Additiven, die in üblicher Weise durch Pumpenmittel gefördert werden können, ist erfindungsgemäss vorgesehen, dem Mischwerk 7 Zusatz-Materialkomponenten aus mindestens einem weiteren, auf dem Chassis 3 abgestützten Zusatzbehälter zuzuführen.

Eine erste Zusatz-Materialkomponente in Form von insbesondere Bitumenemulsion oder auch Wasser wird einem fest auf dem Chassis 3 montierten Zusatzbehälter 9 entnommen, der die Haupt-Motoreinheit 15 der Einrichtung wenigstens teilweise umgibt, um die Strahlungswärme der Motoreinheit zum Aufwärmen des Inhaltes des Zusatzbehälters 9 zu nützen.

Ueber geeignete Dosiermittel (nicht gezeigt) kann dann die Bitumenemulsion oder das Wasser in das Mischwerk 7 geleitet werden.

Ohne zusätzliche Prozessenergie kann eine weitere Erwärmung des einbaufertig aufbereiteten Materials und somit eine Qualitätsverbesserung erreicht werden, wenn, wie in Fig. 1 angedeutet, zunächst der Auspuff 15′ der Motoreinheit 15 über eine Leitung 17 mit dem Innern des Mischwerkes 7 verbunden wird, um dort einen Wärmeaustausch mit dem Mischgut zu erreichen. An geeigneter Stelle kann dann der Abgasaustritt erfolgen.

Weiter kann das Kühlwasser des Motors 15 über ein geeignetes Wärmetauscher-System 16 durch das Mischwerk 7 geführt sein, oder zur Vorwärmung der Zusatzkomponenten herangezogen werden.

Weiter ist für die staubförmigen resp. körnigen Zusatzkomponenten ein vorzugsweise auswechselbarer Zusatzbehälter 8 auf dem Chassis 3 angeordnet, dessen schneckengesteuerter Auslass 12 resp. 12′ entweder vor dem Brechwerk 5 oder am oberen Ende des Schrapperbandes 6 vor dem Mischwerk 7 ausmündet. Diese Anordnung gestattet eine präzise volumetrische Dosierung der diesem Behälter entnommenen granularen Zusatzkomponenten.

Weitere Zusatzbehälter 10 für Wasser oder irgendwelche Additive können vorgesehen sein, wie dies in Fig. 4 angedeutet ist.

Die Steuerung der Einrichtung sowie des Prozessablaufes kann natürlich von Hand oder automatisch erfolgen, was hier nicht näher zu erläutern ist, da solche Vorgänge ansich bekannt sind. Vorzugsweise werden von der Haupt-Motoreinheit 15 zweckmässig hydraulische und elektrische Antriebsfunktionen abgeleitet. Beispielsweise lassen sich die Fahrwerke, das Brechwerk, das Mischwerk, die Einbaubohle, die Lenkung u.a. hydraulisch antreiben, wogegen alle Dosierantriebe, die Ventile, die Regelklappen u.a. sowie die Steuerelektronik elektrisch betrieben werden.

Wie aus dem Vorbeschriebenen ersichtlich, gestattet nun die erfindungsgemässe Einrichtung zur Sanierung von Strassenaufbauschichten zunächst die Aufnahme irgendwelcher Mineralien in Form von gefrästem Altasphalt, Kies verschiedener Qualitäten, Kehrichtschlacke u.a., welche Materialien dann vorzugsweise im kontinuierlichen Verfahren gebrochen und homogenisiert und in volumetrischer, gegebenenfalls gewogener Dosierung zum Mischwerk unter möglicher Zugabe von gleichzeitig einer oder mehrerer dosierter Flüssigkomponenten gelangen. Zudem kann eine staubförmige Komponente, wie Zement und/oder Kalk u.s.w. beigemischt werden. Diese Einzelkomponenten ergeben dann eine einbaufertige homogene Masse, die in variabler Breite und Dicke eingebaut werden kann, wobei durch den vorbeschriebenen Wärmetausch die Oberfläche der einzelnen Mischgutkörner in vorteilhafter qualitätsverbessernder Weise erwärmt werden können.

Damit sind sämtliche Bedingungen erfüllt, um mit dieser Einrichtung an Ort sowohl Altasphalt im Kaltrecycling-Verfahren als auch Kaltmischfundationsschichten mit Bitumenemulsionen sowie hydraulische Stabilisierungsschichten aufbereiten und direkt einbauen zu können. Zudem gestattet diese Einrichtung grundsätzlich auch Aufbereitung und Einbau von Neumaterialien.

## Patentansprüche

1. Einrichtung zur Herstellung, insbesondere Sanierung von Strassenaufbauschichten, vorzugsweise unter Wiederverwendung der von der Strasse abgetragenen Altmaterialien, gekennzeichnet durch ein, auf einem von motorisch antreibbaren Fahrwerken (1, 1′; 2, 2′) getragenen Chassis (3) abgestütztes Aufnahmesilo (4) für das Altmaterial, das einem nachgesetzten Brechwerk (5) vorzugsweise dosierbar zuführbar ist, wobei das Brechwerk (5) über dosierende Fördermittel (6) mit einem ebenfalls auf dem Chassis (3) abgestützten Mischwerk (7) in Verbindung steht, dem Zusatz-Materialkomponenten aus mindestens einem, auf dem Chassis (3) abgestützten Zusatzbehälter (8, 9, 10) zuführbar sind und aus dem das einbaufertig aufbereitete Material über Förderschnecken (13) einer vom Chassis (3) nachgezogenen Einbaubohle (14) zuführbar ist.

2. Einrichtung nach Anspruch 1, dadurch gekennzeichnet, dass die dosierenden Fördermittel (6) zwischen dem Brechwerk (5) und dem Mischwerk (7) ein Schrapperband umfassen.

3. Einrichtung nach Anspruch 1, dadurch gekennzeichnet, dass das Chassis (3) kastenförmig ausgebildet und in Zusatzbehälter für Treibstoff, Additive und Hydrauliköl aufgeteilt ist.

4. Einrichtung nach Anspruch 1, dadurch gekennzeichnet, dass das Chassis (3) einen vorzugsweise auswechselbaren Zusatzbehälter (8) für körnige und staubförmige Komponenten umfasst, dessen schneckengesteuerter Auslass (12, 12′) oberhalb der Fördermittel (6) vor dem Brechwerk (5) oder vor dem Mischwerk (7) ausmündet.

5. Einrichtung nach Anspruch 1, dadurch gekennzeichnet, dass das Chassis (3) einen Zusatzbehälter (9) trägt, welcher der Aufnahme von Bitumenemulsion oder Wasser oder dgl. dient und welcher zur Aufnahme von Strahlungswärme wenigstens teilweise die Haupt-Motoreinheit (15) umgibt.

6. Einrichtung nach Anspruch 5, dadurch gekennzeichnet, dass die Haupt-Motoreinheit (15) einen Dieselmotor umfasst, dessen Kühlwasserkreislauf und/oder dessen Abgasstrom zum Wärmeaustausch durch das Mischwerk (7) geführt ist.

7. Einrichtung nach Anspruch 6, dadurch gekennzeichnet, dass der Kühlwasser-Kreislauf der Vorwärmung der Zusatzkomponenten dient.

## Claims

1. Machine for constructing, in particular, redeveloping, the constructional layers of roads, preferably by re-using the old material removed from the road; wherein a receiving silo (4) for the old material, which is mounted on a chassis (3) of a motor-driven running gear (1, 1′; 2, 2′), is feedable, preferably in regulatable quantities, to a downstream crusher (5); said crusher (5) being in connection, via dosaging conveying device (6), with a mixing mill (7), also mounted on said chassis (3), whereto additional material components from at least one additional tank (8, 9, 10), supported on said chassis (3), may be fed and wherefrom the prepared material ready for insertion is fed by way of a conveyer worm (13) to an insertion device (14) drawn along behind said chassis (3).

2. The machine as defined in claim 1, wherein said dosaging conveying device (6) comprises a scraper band between said crusher (5) and said mixing mill (7).

3. The machine as defined in claim 1, wherein said chassis (3) is of box-type construction and is devided into additional tanks for fuel, additives and hydraulic oil.

4. The machine as defined in claim 1, wherein said chassis (3) comprises an additional tank (8), which is preferably exchangeable, for granular and powdered components, the worm-controlled outlet (12) thereof opening above said conveying device (6) upstream of said crusher (5) or upstream of said mixing mill (7).

5. The machine as defined in claim 1, wherein said chassis carries an additional tank (9) for receiving bituminous emulsion or water or the like, which at least partially surrounds the main engine unit (15) in order to absorb radiant heat.

6. The machine as defined in claim 5, wherein said main motor unit (15) comprises a diesel engine, the cooling-water circulation and/or the exhaust flow thereof being conducted for heat exchange through said mixing mill (7).

7. The machine as defined in claim 6, wherein said cooling-water circulation serves for the preliminary heating of the additional components.

## Revendications

1. Dispositif de fabrication, notamment de restauration des couches de revêtement routier, de préférence en réutilisant des produits de récupération provenant de la route, caractérisé par un silo récepteur (4) prévu pour le produit de récupération, prenant appui sur un châssis (3) supporté par des mécanismes de déplacement (1, 1′; 2, 2′) entraînés par moteur, ledit produit de récupération pouvant être amené, de préférence de manière à pouvoir être dosé, à un dispositif broyeur (5) prévu à la suite, ce dernier (5) étant en liaison par l'intermédiaire d'installations de transport (6), effectuant un dosage, avec un dispositif mélangeur (7) qui prend également appui sur le châssis (3), auquel on peut amener des composants additionnels de matériaux, à partir d'un réservoir additionnel (8, 9, 10) au moins,supporté par le châssis (3), et à partir duquel les matériaux retraités prêts à être utilisés peuvent être amenés par des vis sans fin (13) à des madriers d'encastrement (14) tirés par le châssis (3).

2. Dispositif suivant la revendication 1, caractérisé en ce que les installations de transport (6) effectuant un dosage comprennent une bande décapeuse placée entre le dispositif broyeur (5) et le dispositif mélangeur (7).

3. Dispositif suivant la revendication 1, caractérisé en ce que le châssis (3) est réalisé sous la forme d'un caisson et réparti en des réservoirs additionnels destinés au carburant, aux additifs et à l'huile hydraulique.

4. Dispositif suivant la revendication 1, caractérisé en ce que le châssis (3) comprend un réservoir supplémentaire (8), de préférence interchangeable, pour des composants granuleux et pulvérulents, dont la sortie (12, 12′) commandée par la vis sans fin débouche au-dessus des installations de transport (6) devant le dispositif broyeur (5) ou devant le dispositif mélangeur (7).

5. Dispositif suivant la revendication 1, caractérisé en ce que le châssis (3) porte un réservoir additionnel (9) servant à recevoir des émulsions de bitume ou d'eau ou analogue, et qui entoure au moins partiellement l'unité principale du moteur (15) pour absorber la chaleur rayonnante.

6. Dispositif suivant la revendication 5, caractérisé en ce que l'unité principale du moteur (15) comprend un moteur Diesel, dont le circuit d'eau de refroidissement et/ou le courant de gaz d'échappement est guidé à travers le dispositif mélangeur (7) en vue de l'échange thermique.

7. Dispositif suivant la revendication 6, caractérisé en ce que le circuit d'eau de refroidissement sert au préchauffage des composants additionnels.
